# EUROPÄISCHE PATENTSCHRIFT

(11) **EP 2 037 071 B1**
(45) Veröffentlichungstag und Bekanntmachung des Hinweises auf die Patenterteilung: **18.11.2015**
(21) Anmeldenummer: 08164310.8
(22) Anmeldetag: 12.09.2008
(51) Int. Cl.: E06B 5/16, E06B 1/60

(54) **Verfahren zum Einbau eines Brandabschlusselements**
Method for installing a fire closure
Procédé d'insertion d'un élément coupe-feu

(30) Priorität: 14.09.2007 DE 102007043838
(43) Veröffentlichungstag der Anmeldung: 18.03.2009
(73) Patentinhaber: Hörmann KG Eckelhausen, D-66625 Nohfelden (DE)
(72) Erfinder: Beier, Peter, 66625, Nohfelden (DE)
(74) Vertreter: Flügel Preissner Kastel Schober

(56) Entgegenhaltungen:
- DE-A1- 10 135 459

## Beschreibung

Die Erfindung betrifft ein Verfahren zum Herstellen eines Brandabschlusses durch Einbau eines vorgefertigten Brandabschlusselements in ein Mauerwerk.

Gemäß Bauvorschriften müssen in größeren und/oder öffentlichen Gebäuden Brandabschlüsse vorhanden sein. Innerhalb der Gebäude werden Brandabschlüsse beispielsweise durch Brandschutztüren und Brandschutzfestverglasungen gebildet. Diese Brandschutztüren und Brandschutzverglasungen werden in der Regel vorgefertigt zur Baustelle geliefert und dort in das Mauerwerk eingesetzt.

Beim Einbau normaler Verglasungselemente oder von normalen Türelementen ohne Brandschutzfunktion werden hierzu oft die Türelemente durch entsprechende Hinterklotzungen oder Abstandshalter passend ausgerichtet und mit geeigneten Befestigern an der Wand befestigt. Die zwischen den vorgefertigten Bauelementen und dem Mauerwerk verbleibenden Fugen werden oft durch Montageschaum ausgeschäumt. Für solche Zwecke gibt es eine Reihe unterschiedlicher Montageschäume auf dem Markt.

Die herkömmlichen Montageschäume sind in der Regel Polyurethan-Schäume.

Die DE 101 35 459 A1 beschreibt ein Türzargenprofil aus Stahl, das einen Hohlraum mit einem darin angeordneten Gipsplattenelement aufweist. Das Türzargenprofil wird an einem Wandkörper befestigt und ein entstehender Spalt mit einem Kunststoffschaum verfüllt.

Um als Brandabschlüsse verwendet werden zu dürfen, brauchen Verglasungselemente und Türen eine bauaufsichtliche Zulassung. Solche Zulassungen werden in Deutschland durch Materialprüfungsämter erteilt. In den Zulassungen ist genau vorgeschrieben, welche Systeme und Materialien für den Aufbau und den Einbau der Brandabschlüsse verwendet werden dürfen.

Für die Hinterfütterung einer Bauanschlussfuge zwischen einem vorgefertigtem Brandschutzelement und dem Mauerwerk werden hierzu Brandschutzmaterialien, beispielsweise Mineralwolle, vorgeschrieben.

Eine Bauabschluss darf nur dann als Brandabschluss verwendet werden, wenn er dazu geeignet ist, den Durchgang von Feuer und Hitze über einen bestimmten Zeitraum hinweg zu vermeiden. Dementsprechend hält eine Brandschutztür der Brandschutzklasse T30 einer einseitigen Brandbeaufschlagung mindestens 30 Minuten stand. Diese Eigenschaft muss in einem Brandversuch nachgewiesen werden. Tritt während der Prüfdauer irgendwo Feuer hindurch oder erwärmt sich das zu prüfende Bauelement auf der brandabgewandten Seite an irgendeiner Stelle in unzulässiger Weise, so ist die Brandprüfung nicht bestanden.

Tür- und Verglasungshersteller haben hierzu besondere Konstruktionen in ihrem Programm mit Rahmenelementen, die aus mehren im Brandfall durch Schmelzwärme energieverzehrenden Leichtmetallprofilen mit Brandschutzmaterial dazwischen aufgebaut sind und als Füllung eine Brandschutzscheibe halten. Das beste Brandschutzelement nützt jedoch nichts, wenn Feuer dann doch durch eine Fuge zwischen dem Brandschutzelement und dem Mauerwerk hindurchtritt.

Daher werden von den Herstellern bisheriger Brandschutzelemente und den Materialprüfungsämtern bestimmte Brandschutz-Dämmmaterialien zum Abdämmen der Bauanschlussfugen vorgeschrieben.

Ein derartig Brandabschluss ist aus der DE 9321360U1 bekannt.

Das Hinterfüttern der Bauanschlussfuge mit Mineralwolle ist aufwändig und je nach Art des zu verwendenden Mineralwoll-Materials auch mit Gesundheitsgefährdung für das Montagepersonal verbunden.

Die Erfindung hat sich zur Aufgabe gestellt, die Herstellung solcher Brandabschlüsse, die durch Einbau vorgefertigter Brandschutzelemente in Mauerwerken von Gebäuden oder dergleichen hergestellt werden, wesentlich zu vereinfachen und kostengünstiger auszugestalten, ohne dass die Eignung als Brandabschluss in irgendeiner Weise beeinträchtigt wird.

Erfindungsgemäß wird hierzu das Verfahren gemäß Anspruch 1 vorgeschlagen.

Vorteilhafte Ausgestaltungen der Erfindung sind Gegenstand der Uriteransprüche.

Entgegen dem Vorurteil in der Fachwelt, wonach nur besondere brandschutztechnische Materialien zum Abdichten einer Bauanschlussfuge von Brandschutzelementen geeignet erscheinen, schlägt die Erfindung vor, als Dämmmaterial zwischen einem Rahmenholm eines vorgefertigten Brandschutzelements und dem Mauerwerk einen einfachen üblichen Montageschaum, der keine Brandschutzzusätze aufweist, zu verwenden.

Damit lässt sich eine Bauanschlussfuge, die bei einem Einbau eines vorgefertigten Brandschutzelementes - wie beispielsweise Brandschutztür oder Brandschutzverglasung - verbleibt, einfach mit Montageschaum ausschäumen, sowie dies bei herkömmlichen Türen, Verglasungen und Fenstern ohne Brandschutzfunktion aufgrund der dadurch möglichen einfachen Montage üblich ist.

Wenngleich die Polyurethan-Werkstoffe herkömmlicher Montageschäume brandschutztechhisch bedenklich sind, konnte die unbedenkliche Eignung eines derartig hergestellten Brandschutzabschlusses in mehreren Brandversuchen nachgewiesen werden. Auch nach längerer Zeit ist keinerlei Durchtritt von Heißgasen oder Rauch im Bereich der Bauanschlussfuge feststellbar.

Es ist derzeit nicht nachvollziehbar, warum der Montageschaum üblicher Zusammensetzung auch als Dämmmaterial in einer Bauanschlussfuge eines Brandabschlusses funktioniert. Generell sind PU-Schäume in der Baustoffklasse B3 (leicht entflammbar) eingeteilt. Bei Kontakt mit Feuer fangen übliche Montageschäume in frei aufgeschäumten Zustand gleich an zu brennen.

Insofern bestehen höchste Bedenken bei der Verwendung üblicher Montageschäume bei Brandabschlüssen. Allerdings ist dann, wenn die beim Einbau in ein Sichtmauerwerk entstehenden Hohlräume zwischen den Brandschutzabschlusselement und dem Mauerwerk ausgeschäumt werden, der für eine Entflammung und ein Durchbrennen notwendige Sauerstoffeintrag zu gering, so dass PU-Schäume ähnlich wie Brandschutztüren aus Holz trotz ihrer Entflammbarkeit als Dämmmaterial auch für das Brandschutzelement gut geeignet sind.

Das hier beschriebene Montageverfahren ist geeignet zum Einbau von Brandschutzbauelementen, wie Brandschutztüren oder Glasabschlüssen, deren Rahmenholme aus metallischen Hohlprofilen aus Leichtmetall bestehen. Derartige Brandschutzbauelemente sind bekannt und vielfältig im Einsatz.

Leichtmetall schmilzt bei relativ niedrigen Temperaturen, wobei die Schmelzwärme energieverzehrend wirkt. Daher werden Innenräume und auch der Raum der Brandschutzfuge nicht so heiß wie bei insbesondere aus Stahlblech gebildeten Stahlblechzargen. Daher lässt sich leicht ein einfacher Montageschaum auch ganz ohne Brandschutzzusätze oder Brandschutzelemente im Beriech der Bauanschlussfuge verwendet. Auch ein größerer Raum an der Bauanschlussfuge lässt sich ganz durch den Montageschaum ausschäumen. Eine Kühlwirkung lässt sich insbesondere auch durch den Brandschutzmaterialen erreichen, die bei solchen Rohrramenholmen ohnehin im Innenraum vorhanden sind.

Versuche haben gezeigt, dass überraschenderweise die Ausschäumung der gesamten Bauanschlussfuge mit reinem Montageschaum ohne weitere Brandschutzmaterialien (wie zum Beispiel Abstandselemente aus im Brandfall kühlenden Materialien oder dergleichen) völlig ausreicht, um einem Brand zumindest 30 Minuten stand zu halten. Dadurch werden die Herstellkosten und der Aufwand bei der Montage solcher Brandschutzbauelemente wesentlich verringert.

Bei einem entsprechend hergestellten und montierten Brandabschluss wird die Bauanschlussfuge lediglich durch den Montageschaum ganz ohne weitere Brandschutzmaßnahmen in oder an der Bauanschlussfuge hergestellt. Der Montageschaum füllt den gesamten Bauanschlussfugenraum aus und reicht unmittelbar bis zu dem Rahmenholm. Durch das Weglassen von Dämmmaterialien oder aus Dämmmaterialen oder Brandschutzmaterialien gebildeten Abstandselementen wird die Herstellung wesentlich vereinfacht und Material eingespart. Auch gibt es keine zusätzlichen Fugen zwischen solchen Abstandselementen und dem Rahmenholm.

Selbstverständlich besagt dies nicht, dass auch übliche Hilfsmittel wie Hinterklotzungen zur korrekten Ausrichtung und zur Montage des Brandabschlusses weiterhin verwendet sein können. Hierfür können aber ganz einfache Materialien ohne Brandschutzfunktion eingesetzt sein.

Ein Ausführungsbeispiel der Erfindung wird nachfolgend anhand der beigefügten Zeichnungen näher erläutert. Darin zeigt:
- Fig. 1: eine Querschnittsdarstellung durch ein Rahmenelement eines Brandschutzelements, das an einem Mauerwerk befestigt ist.

Die einzige Figur zeigt als Teil eines generell dem Bezugszeichen 10 bezeichneten Brandschutzelements, hier in Form einer Brandschutztür 10, einen Rahmenholm 12 eines Brandschutzrohrrahmens 14, der als Türzarge verwendet wird. Der Rahmenholm 12 ist mittels mehrerer Schraube-Dübel-Befestiger 16, im wesentlichen gebildet durch eine Schraube 18 und einen Dübel 20 an einer Sichtfläche 24 eines Mauerwerks 26 befestigt.

Der Rahmenholm 12 ist aus Leichtmetall-Profilen 28, 30 in Rohrrahmenbauweise aufgebaut. Hierzu sind ein erstes Leichtmetallprofil 28 und ein zweites Leichtmetallprofil 30 über Verbindungsstege 32 thermisch getrennt zueinander verbunden. In wenigstens einem Hohlraum des Rahmenholms 12 ist ein im Brandfall kühlendes Brandschutzdämmmaterial 34 vorgesehen. Die beiden Leichtmetallprofile 28, 30 sind als Rohrprofile ausgebildet. Ein dickeres Rohrprofil - hier das zweite Leichtmetallprofil 30 - dient zum Befestigen des Rahmenholms 12 mittels der Schraube-Dübel-Befestiger 16 und weist hierzu entsprechende Durchgangsöffnungen 36 auf. Die Durchgangsöffnungen 36 weisen eine erste größere Öffnung 38, durch welche die Schraube 18 insgesamt, auch mit ihrem Kopf, hindurchführbar ist, und eine zweite Öffnung 40 auf, die einen gegenüber dem Schraubenkopf 42 geringeren Durchmesser aufweist. Die erste Öffnung 38 ist durch einen nachträglich nach Montage der Schraube 18 angebrachten Stopfen 39 verschlossen.

Weiter ist eine Montageplatte 44 vorgesehen, die mit Schrauben 46 an dem Rahmenholm 12 befestigt ist und eine mit der ersten Öffnung 38 und der zweiten Öffnung 40 konzentrisch fluchtende dritte Öffnung 48 mit entsprechendem Durchmesser wie die zweite Öffnung 40 aufweist.

Der Hohlraum 50 zwischen dem Rahmenholm 12 und der Montageplatte 44 und zwischen der Montageplatte 44 und dem Mauerwerk 26 ist mittels eines Montageschaums 52 ausgeschäumt. Der Montageschaum 52 wirkt als Dämmmaterial zum Abdichten einer zwischen dem Rahmenholm 12 und dem Mauerwerk 26 gebildeten Bauanschlussfuge 54. Der Montageschaum 52 ist aus handelsüblichem Zweikompenenten-PU-Schaum, der an der Baustelle aufgeschäumt wurde, gebildet.

Die an den Breitseiten 56, 58 der Brandschutztür gebildeten sichtbaren Bereiche der Bauanschlussfuge 54 sind mit einer herkömmlichen dauerelastischen Abdichtung, beispielsweise Silikon 60, überdeckt.

Zum Herstellen des in der Figur teilweise gezeigten Brandabschlusses wird derart vorgegangen, dass das Brandschutzelement, also in dem Ausführungsbeispiel die Brandschutztür 10, industriell vorgefertigt wird und insgesamt oder in Einzelteilen zur Baustelle geliefert wird. An der Baustelle erfolgt die Befestigung des Rahmenholms 12 mittels der Schraube-Dübel-Befestiger in dem Mauerwerk 26, wobei durch Hinterklotzungen (nicht dargestellt) vor dem Anziehen und Befestigen der Schraube-Dübel-Befestiger die passende Lage hergestellt wird. Der verbleibende durchgängige Schlitz zwischen dem Rahmenholm 12 und dem Mauerwerk wird anschließend durch einen üblichen Montageschaum ausgeschäumt. Danach wird das Silikon 60 aufgebracht.

In Brandversuchen konnte festgestellt werden, dass selbst diese Einbauart mit üblichem Montageschaum ohne jegliche Brandschutzzusätze und ohne Brandschutzelemente im Bauanschlussfugenbereich einen völlig ausreichenden Brandschutz liefert. Selbst bei längerer einseitiger Brandbeaufschlagung treten keine Heißgase, Feuer oder Rauch durch die mit Montageschaum ausgeschäumte Bauanschlussfuge 54 hindurch.

Dieser Nachweis wurde unabhängig von dem Silikon 60 erbracht. Das Silikon 60 hat demnach in der Regel rein optische Funktionen und keine Auswirkung auf die Brandschutztauglichkeit.

### Bezugszeichenliste

- 10: Brandschutztür
- 12: Rahmenholm
- 14: Brandschutzrohrrahmen (Zarge)
- 16: Schraube-Dübel-Befestiger
- 18: Schraube
- 20: Dübel
- 24: Sichtfläche
- 26: Mauerwerk
- 28: erstes Leichtmetallprofil
- 30: zweites Leichtmetallprofil
- 32: Verbindungsstege
- 34: Brandschutzdämmmaterial
- 36: Durchgangsöffnung
- 38: erste Öffnung
- 39: Stopfen
- 40: zweite Öffnung
- 42: Schraubenkopf
- 44: Montageplatte
- 46: Schrauben
- 48: dritte Öffnung
- 50: Hohlraum
- 52: Montageschaum
- 54: Bauanschlussfuge
- 56: erste Breitseite der Brandschutztür
- 58: zweite Breitseite der Brandschutztür
- 60: Silikon

## Patentansprüche

1. Verfahren zum Herstellen eines Brandabschlusses durch Einbau eines vorgefertigten Brandabschlusselements (10) in ein Mauerwerk (26), wobei das Brandabschlusselement (10) einen aus im Brandfall durch Schmelzwärme energieverzehrenden Leichtmetallprofilen (28, 30) gebildeten Rahmenholm (12) in Brandschutzausführung aufweist, wobei das Einbauen die Schritte aufweist:
• Befestigen des Rahmenholmes (12) an dem Mauerwerk (26) mittels Befestigern (16), wobei zwischen dem Mauerwerk (26) und dem Rahmenholm (12) eine Bauanschlussfuge (54) verbleibt
• Befüllen der Bauanschlussfuge (54) mit einem Dämmmaterial zur Wärmedämmung und zur Vermeidung eines Durchtritts von Heißgasen im Brandfall,
**dadurch gekennzeichnet, dass** als Dämmmaterial lediglich ein brandschutzzusatzfreier Montageschaum (52) verwendet wird, derart, dass der Montageschaum (52) im Bereich des Rahmenholms (12) in unmittelbarem Kontakt mit den Leichtmetallprofilen (28, 30) ist und der Montageschaum (52) unmittelbar zwischen Rahmenholm (12) und Mauerwerk (26) ohne Brandschutzmaterial dazwischen eingebracht wird.

2. Verfahren nach Anspruch 1,
**dadurch gekennzeichnet,**
**dass** der Schritt Befüllen der Bauanschlussfuge (54) ausschließlich aus dem Ausschäumen mittels dem Montageschaum (52) besteht.

3. Verfahren nach einem der voranstehenden Ansprüche,
**dadurch gekennzeichnet,**
**dass** als Montageschaum (52) ein PU-Schaum verwendet wird.

4. Verfahren nach Anspruch 3,
**dadurch gekennzeichnet,**
**dass** die Bauanschlussfuge (54) mit einem Zweikomponenenten-PU-Schaum ausgeschäumt wird.

5. Verfahren nach einem der voranstehenden Ansprüche,
**dadurch gekennzeichnet,**
**dass** ein als Hohlprofil ausgeführter Rahmenholm (12) an dem Mauerwerk (26) befestigt wird.

6. Verfahren nach einem der voranstehenden Ansprüche,
**dadurch gekennzeichnet,**
**dass** das Leichtmetall, aus dem der Rahmenholm (12) gebildet ist, ein Aluminiummaterial ist.

7. Verfahren nach einem der voranstehenden Ansprüche,
**dadurch gekennzeichnet,**
**dass** der an dem Mauerwerk (26) zu befestigende Rahmenholm einen geschlossenen, durch thermisch trennende Verbindungsstege (32) begrenzten, Innenraum aufweist, wobei ausschließlich dieser Innenraum mit einem Brandschutzmaterial in Form eines im Brandfall kühlenden Materials versehen ist, derart, dass zwischen dem Brandschutzmaterial (34) und der mit dem Montageschaum (52) ausgefüllten Bauanschlussfuge (54) ausschließlich der thermisch trennende Verbindungssteg (32) vorhanden ist.

8. Verfahren nach einem der voranstehenden Ansprüche,
**dadurch gekennzeichnet,**
**dass** der Schritt "Befestigen des Rahmenholmes" Anschrauben des Rahmenholmes mittels Schraube-Dübel-Befestiger (16) beinhaltet.

9. Verfahren nach einem der voranstehenden Ansprüche,
**dadurch gekennzeichnet,**
**dass** der Rahmenholm (12) an einer Sichtfläche (24) des Mauerwerks (26) befestigt wird, die sich zu wenigstens einer Seite, vorzugsweise zu beiden Seiten quer zur Ebene des Brandabschlusselements (10) über den Rahmenholm (12) hinaus erstreckt.

10. Verfahren nach einem der voranstehenden Ansprüche,
**dadurch gekennzeichnet,**
**dass** als vorgefertigtes Brandabschlusselement eine Brandschutztür (10) oder eine Brandschutzverglasung verwendet wird.

## Claims

1. Method for manufacturing a fire closure by installing a prefabricated fire closure member (10) in a brickwork (26) wherein the fire closure member (10) includes a frame jamb (12) in fire protection design formed by light metal profiles (28, 30) dissipating heat energy by melting in the case of fire, wherein the installing includes the steps of:
- fastening the frame jamb (12) on the brickwork (26) by fasteners (16) wherein a structural joint gap (54) remains between the brickwork (26) and the frame jamb (12);
- filling the structural joint gap (54) with an insulating material for thermal insulation and for avoiding a passing through of hot gases in the case of fire;
**characterized in that** solely a fire protection additive free assembly foam (52) is used as insulating material such that the assembly foam (52) is in direct contact with the light metal profiles (28, 30) in the area of the frame jambs (12) and the assembly foam (52) is inserted directly between the frame jamb (12) and the brickwork (26) without fire protection material therein between.

2. Method of claim 1,
**characterized in that**
the step of filling the structural joint gap (54) simply consists of foaming by means of the assembly foam (52).

3. Method of any of the proceeding claims,
**characterized in that**
a PU-foam is used as assembly foam (52)

4. Method of claim 3,
**characterized in that**
the structural joint gap (54) is foamed by a two component PU-foam.

5. Method of any of the proceeding claims,
**characterized in that**,
a frame jamb (12) designed as a hollow profile is fastened to the brickwork (26).

6. Method of any of the proceeding claims,
**characterized in that**
the light metal from which the frame jamb (12) is made up, is an aluminum material.

7. Method of any of the proceeding claims,
**characterized in that**
the frame jamb to be fastened on the brickwork (26) includes an internal space, which is closed and limited by thermally separating webs (32), wherein exclusively this internal space is provided with a fire protection material in form of a cooling material that cools in the case of fire such that exclusively the thermally separating web (32) is present between the fire protection material (34) and the structural joint gap (54) filled by the assembly foam (52).

8. Method of any of the proceeding claims,
**characterized in that**
this step fastening of the frame jamb includes screwing on the frame holm by means of screw and dowel fasteners (16).

9. Method of any of the proceeding claims
**characterized in that**
the frame jamb (12) is fastened on a visible surface (24) of the brickwork (26) extending beyond the frame holm (12) to at least one side, preferably to both sides, transversally to the plane of the fire protection member (10).

10. Method of any of the proceeding claims
**characterized in that**
a fire protection door (10) or a fire protection glazing is used as prefabricated fire closure member.

## Revendications

1. Procédé pour réaliser une protection coupe-feu par intégration d'un élément coupe-feu préfabriqué (10) dans une maçonnerie (26), dans lequel l'élément coupe-feu (10) comprend un montant de cadre (12) formé de profilés en métaux légers (28, 30) assurant une dégradation de l'énergie en cas d'incendie par chaleur latente de fusion, du type assurant une protection anti incendie, dans lequel l'intégration comprend les étapes consistant à :
- fixer le montant de cadre (12) sur la maçonnerie (26) au moyen d'éléments de fixation (16), de sorte qu'il demeure un joint de raccordement structurel (54) entre la maçonnerie (26) et le montant de cadre (12),
- remplir le joint de raccordement structurel (54) avec un matériau isolant pour l'isolation thermique et pour empêcher une traversée de gaz brûlants en cas d'incendie,
**caractérisé en ce que** l'on utilise à titre de matériau isolant uniquement une mousse de montage (52) dépourvue d'additifs de protection anti incendie, de telle façon que, dans la région du montant de cadre (12), la mousse de montage (52) est en contact direct avec les profilés en métaux légers (28, 30), et la mousse de montage (52) est introduite directement entre le montant de cadre (12) et la maçonnerie (26) sans matériau de protection anti incendie entre eux.

2. Procédé selon la revendication 1,
**caractérisé en ce que** l'étape consistant à remplir le joint de raccordement structurel (54) consiste exclusivement en une opération de moussage au moyen de la mousse de montage (52).

3. Procédé selon l'une des revendications précédentes,
**caractérisé en ce que** l'on utilise une mousse de polyuréthane à titre de mousse de montage (52).

4. Procédé selon la revendication 3,
**caractérisé en ce que** le joint de raccordement structurel (54) est réalisé par moussage avec une mousse de polyuréthane à deux composants.

5. Procédé selon l'une des revendications précédentes,
**caractérisé en ce qu'**un montant de cadre (12) réalisé sous forme de profilé creux est fixé sur la maçonnerie (26).

6. Procédé selon l'une des revendications précédentes,
**caractérisé en ce que** le métal léger à partir duquel est réalisé le montant de cadre (12) est un matériau à base d'aluminium.

7. Procédé selon l'une des revendications précédentes,
**caractérisé en ce que** le montant de cadre à fixer sur la maçonnerie (26) comprend une cavité intérieure fermée limitée par des barrettes de liaison (32) à fonction de séparation thermique, dans lequel exclusivement cette cavité intérieure est dotée d'un matériau de protection anti incendie sous la forme d'un matériau assurant un refroidissement en cas d'incendie, de telle façon que seule la barrette de liaison (32) à fonction de séparation thermique est présente entre le matériau de protection anti incendie (34) et le joint de raccordement structurel (54) rempli avec la mousse de montage (52).

8. Procédé selon l'une des revendications précédentes,
**caractérisé en ce que** l'étape consistant à fixer le montant du cadre inclut un vissage du montant de cadre au moyen d'éléments de fixation de type à vis-et-cheville (16).

9. Procédé selon l'une des revendications précédentes,
**caractérisé en ce que** le montant du cadre (12) est fixé sur une surface visible (24) de la maçonnerie (26), ladite surface s'étendant au moins vers un côté et de préférence vers les deux côtés transversalement au plan de l'élément coupe-feu (10) au-delà du montant de cadre (12).

10. Procédé selon l'une des revendications précédentes,
**caractérisé en ce que** l'on utilise à titre d'élément coupe-feu préfabriqué une porte de protection anti incendie (10) ou un vitrage de protection anti incendie.
